# EUROPÄISCHE PATENTSCHRIFT

(11) **EP 0 758 044 B1**
(45) Veröffentlichungstag und Bekanntmachung des Hinweises auf die Patenterteilung: **31.10.2001**
(21) Anmeldenummer: 96112111.8
(22) Anmeldetag: 26.07.1996
(51) Int. Cl.: E06B 7/23

(54) **Mehrzweckdichtung**
Multipurpose seal
Joint d'étanchéité polyvalent

(30) Priorität: 08.08.1995 DE 29512778 U
(43) Veröffentlichungstag der Anmeldung: 12.02.1997
(73) Patentinhaber: Semperit Aktiengesellschaft Holding, 1031 Wien (AT)
(72) Erfinder: Heigl, Dieter, 94505 Bernried (DE)
(74) Vertreter: Müller, Hans-Jürgen, Dipl.-Ing.

(56) Entgegenhaltungen:
- EP-A- 0 652 347
- DE-A- 3 524 124
- DE-A- 4 231 014
- DE-U- 8 711 518
- DE-U- 9 200 355
- DE-U- 9 406 189
- GB-A- 2 075 582
- GB-A- 2 136 485
- GB-A- 2 150 191
- US-A- 4 991 352

## Beschreibung

Die Erfindung bezieht sich auf eine universell einsetzbare profilierte Dichtung aus insbesondere gimmielastischem bzw. elastomerem Material für Fenster, Türen oder dergleichen Bauteile der im Oberbegriff des Anspruchs 1 genannten Gattung.

Derartige Kombinationsdichtungen zur Verwendung sowohl als Anschlagdichtung als auch als Verglasungsdichtung sind bereits bekannt (DE-U-295 07 847).

Auch sind sogenannte "Anschlagdichtungen" bekannt (DE-A-4 231 014 und US-A-4 991 352), bei denen die einen Hohlraum mit dem Basisteil bildende Dichtlippe beim Anschlagen des Fenster- oder Backofentürflügels nach innen einknickt; dabei dient eine Sollknickstelle etwa in der Mitte des geneigten Dichtlippenschenkels dazu, daß der über die Sollknickstelle hinausragende Schenkelteil nach innen in Richtung zum anderen Dichtlippenschenkel abknickt.

Der Erfindung liegt die Aufgabe zugrunde, eine Dichtung der Mehrfunktionsgattung mit einfachen Mitteln dahingehend zu verbessern, daß ein und dieselbe Dichtung nicht nur für sehr unterschiedliche Einsatzbereiche an Fenstern, Türen oder dergleichen Bauteile verwendet werden kann und dabei die Anforderungen an Anschlagdichtungen, an Verglasungsdichtungen und sonstige Dichtungen zur Abdichtung von größeren oder kleineren Zwischenräumen erfüllt werden, sondern daß die Dichtung auch gut um Ecken umlenkbar ist, ohne daß undichte Stellen in den Eckbereichen bei Verwendung als Verglasungsdichtung entstehen.

Die Erfindung ist im Anspruch 1 gekennzeichnet und in Unteransprüchen sind weitere Ausbildungen derselben beschrieben.

Die Erfindung erlaubt die Verwendung der Dichtung sowohl zu Anschlagzwecken als auch zu Verglasungszwecken, ohne daß unterschiedliche Profile verwendet werden müssen und ohne daß undichte Stellen in den Eckbereichen der Verglasung entstehen. Dabei ist die Herstellung einfach. Es hat sich gezeigt, daß für die Fensterabdichtungen die Dichtungsprofile sowohl wind- und wasserfest als auch wärmedämmend, schallabsorbierend und vibrationshemmend sind. Als "Anschlagdichtung" werden folgende Funktionen erfüllt: kippbare Fensterrahmen werden zu dem in der Maueröffnung fest eingebauten fixierten Rahmen abgedichtet, entsprechend große Spaltabstände werden abgedichtet, die Dichtungen sind bei den Druck- und Schubbewegungen abriebfest und in manchen Fällen auch luftdurchlässig. Hier sind ebenfalls verschiedene Ausführungsformen möglich, je nach Einsatzbereich als äußere, innere oder mittlere Anschlagdichtung.

Dabei zeichnet sich die Erfindung besondern dadurch aus, daß die profilierte Dichtung zur Abdichtung unterschiedliche Einsatzbereiche an Fenstern, Türen oder ähnlichen Bauteilen anwendbar ist. Dadurch kann diese profilierte Dichtung zu unterschiedlichen Zwecken verwendet werden, ohne daß an den entsprechenden Einsatzbereichen konkrete für die Dichtung notwendige Änderungen vorgenommen werden müssen.

Ziel der Erfindung ist es also, eine Vereinheitlichung der Raumform des Dichtungsprofils vorzunehmen, so daß die Dichtung für verschiedene Einsatzbereiche verwendet werden kann.

Gelöst wird diese Aufgabe dadurch, daß die Dichtung so ausgelegt wird, daß sie einerseits durch die erwähnte Hohlraumausführung eine ausreichende Elastizität für beispielsweise Anschlagdichtbereiche aufweist, während sie andererseits im zusammengedrückten Zustand für beispielsweise Verglasungsbereiche durch die Gummiwandstärken der den Hohlraum umgebenden Schenkel eine Mindesthöhe erreicht, die das Fenster zuverlässig abdichtet. Dadurch kann die Dichtlippe beispielsweise sowohl für Anschlagdichtbereiche als auch für Verglasungsdichtbereiche verwendet werden.

Bei der Erfindung weist das Dichtlippenprofil einen im wesentlichen rechtwinkligen dreieckförmigen Hohlraum auf, wobei einer der den Hohlraum abschließenden Schenkel der Dichtlippe im wesentlichen rechtwinklig zum Basisteil steht, so daß bei einem Anpressen von beispielsweise einer Fensterscheibe gegen den Fensterrahmen die Dichtlippe derart zur Wetterseite gedrückt wird, daß die Dichtungslippe im zusammengedrückten Zustand eine nach außen wasserabweisende Schräge aufweist. Dabei kann die Dichtungsfunktion an der Wetterseite des Fensters dadurch erhöht werden, daß die Dichtlippe an der oberen dem Ankerfuß abgewandten Seite einen angeformten Dichtungsschenkel aufweist, der sozusagen als "Wasserabweisnase" das Fenster nach außen hin zusätzlich abdichtet. Diese liegt dann zusätzlich im Verglasungsbereich formschlüssig an der Glasscheibe an.

Ebenfalls ist es vorteilhaft, den angeformten Dichtungsschenkel derart auszubilden, daß er zwei frei endende Schenkelarme aufweist, die im stumpfen Winkel von der Dichtungslippe gabelartig abstehen, so daß der eine Schenkelarm zur einen Seite hin, während der andere Schenkelarm zur anderen Seite hin abgespreizt sind und das an die Dichtleiste anzudrückende Bauteil abdichten. Dazu ist es beispielsweise möglich, den Dichtungsschenkel im wesentlichen bogenförmig zu formen.

Der Hohlraum der Dichtungslippe ist nach einer besonderen Ausführungsform der Erfindung derart gestaltet, daß sowohl die ihn umgebenden Schenkel der Dichtlippe als auch das nach unten abschließende Basisteil im wesentlichen die gleiche Wandstärke aufweisen. Dadurch wird ein gleichmäßiges elastisches Zusammendrücken der Dichtlippe erreicht, so daß diese entsprechend den gewünschten Eigenschaften des entsprechenden Anwendungszwecks und der Geometrie des Profils zusammengedrückt werden kann. Dabei ist es besonders vorteilhaft, eine Sollknickstelle vorzusehen, die die Dichtlippe in einer bestimmten Richtung knicken läßt, wie z.B. nach außen hin, so daß eine wasserabweisende Schräge für Fensterdichtbereiche entsteht.

Wird nun die Dichtungslippe derart zusammengedrückt, daß das Dichtungsprofil sicher abdichtet, so sollte im zusammengedrückten Zustand im Verglasungsbereich die Höhe H, d.h. derjenige Abstand zwischen der Unterkante des Basisteils und der obersten Spitze der Dichtlippe bzw. des angeformten Schenkels, eine Mindesthöhe von 2,5 mm aufweisen. Dabei sollte die Gesamthöhe H eine derartige Größe aufweisen, daß für die verschiedensten Dichtungszwecke Spalte zwischen 2,5 und 10 mm zuverlässig abgedichtet werden können. Dadurch kann ein Einsatz dieses Dichtungsprofils für unterschiedliche Einsatzzwecke garantiert werden.

Anhand der Zeichnungen werden im folgenden zwei bevorzugte Ausbildungen der Erfindung näher erläutert. Dabei zeigen:
- Figur 1: einen schematischen Schnitt durch einen Fensterrahmen, der an einem fixierten Rahmen anliegt und im oberen Bereich ein Fensterglas aufweist;
- Figur 2: den schematischen Querschnitt durch das Dichtungsprofil einer bevorzugten Ausführungsform;
- Figur 3: einen schematischen Querschnitt durch eine alternative bevorzugte Ausführungsform des Dichtungsprofils;
- Figur 4: den Einsatz des Dichtungsprofils im Anschlagbereich;
- Figur 5: den Einsatz des Dichtungsprofils im Verglasungsbereich.

Gemäß Figur 1 ist ein Fensterglas 1 innerhalb eines kipp- oder drehbaren, d.h. beweglichen Rahmens 2 eingefaßt und durch eine äußere Verglasungsdichtung 4 nach außen abgedichtet. Der bewegbare Rahmen 2 ist durch drei verschiedene Anschlagdichtungen 5a, 5b und 5c gegen den fixierten Rahmen 3 abgedichtet. Dabei sind hier verschiedene Möglichkeiten von Anschlagdichtungen nach dem Stand der Technik veranschaulicht.

Figur 2 zeigt eine bevorzugte Ausführungsform des erfindungsgemäßen Dichtungsprofils, wobei ein Basisteil 10 am unteren Ende einen Ankerfuß 11 aufweist und nach oben hin eine Dichtungslippe 13, die einen Hohlraum 12 aufweist. Die Dichtungslippe 13 wird hier durch zwei Schenkel manifestiert, die am oberen Ende durch einen Dichtungsschenkel 14 miteinander verbunden sind. Der Dichtungsschenkel 14 weist wiederum zwei frei endende Schenkelarme 14a und 14b auf, die im wesentlichen bogenförmig gabelartig nach außen geformt sind. Dabei weisen beide frei endende Schenkelarme 14a, 14b einen zu den Schenkeln der Dichtungslippe 13 stumpfen Winkel auf. Während einer der Schenkel der Dichtungslippe 13 im wesentlichen rechtwinklig vom Basisteil absteht, weist der andere Schenkel der Dichtungslippe 13 einen spitzen Winkel zum Basisteil in Richtung zum Dichtungsschenkel 14 und der Verbindungsstelle zum rechtwinkligen Ende des abstehenden Schenkels auf, so daß bei einem Anpressen eines Bauteils die Dichtungslippe 13 nach der dem spitzwinkligen Schenkel der Dichtungslippe 13 abgewandten Seite knickt. Hierbei ist es z.B. für Verglasungsbereiche sinnvoll, das freie Schenkelende 14b des Dichtungsschenkels 14 in der Nähe des rechtwinklig abstehenden Schenkels, d.h. am seitlichen Rand der Dichtung, als Dichtungsnase zu formen, die das Fenster bzw. das Glas 1 nach außen hin, d.h. zur Wetterseite, zuverlässig abdichtet.

Insbesondere ist hier der andere freie Schenkelarm 14a des Dichtungsschenkels 14 wesentlich länger ausgebildet als der eine Schenkelarm 14b. Zur Unterstützung der Einknickung der Dichtungslippe 13 in eine bestimmte Richtung ist eine Sollknickstelle 15 am Übergang des Dichtungsschenkels 14 zum rechtwinklig abstehenden Schenkel 13 vorgesehen, die zusammen mit dem spitzwinkligen Schenkel der Dichtungslippe 13 die Dichtungslippe 13 in eine bestimmte Richtung einknicken läßt. Dabei ist die Höhe H der Dichtungslippe 13 derart gewählt, daß das Dichtungsprofil Spaltöffnungen bis zu 10 mm oder darüber hinaus zuverlässig abdichtet. Dabei wird die Höhe H durch den unteren Rand des Basisteils 10 und der oberen Spitze der Dichtungslippe 13 bzw. des angeformten Dichtungsschenkels 14, hier inbesondere des langen Schenkelarms 14a bestimmt. Dabei ist es für das kontrollierte Zusammenpressen der Dichtungslippe 13 von Vorteil, die Sollknickstelle 15 am oberen Ende des im wesentlichen zum Basisteil 10 rechtwinkligen Schenkels der Dichtungslippe 13 auf der dem frei endenden Schenkelarm 14b gegenüberliegenden Seite des Schenkels vorzusehen.

Figur 3 zeigt eine alternative Ausführungsform des Dichtungsprofils nach Figur 2, wobei hier ein frei endender stummelförmig über den Seitenrand überstehender Schenkelarm 14b als "Wasserabweisnase" ausgebildet ist und auf der gegenüberliegenden Seite der Sollknickstelle 15 liegt. Hier ist der andere Schenkelarm 14a des Schenkels 14 wesentlich länger als der Schenkelarm 14b und ist zum spitzwinkligen Schenkel der Dichtungslippe 13 im wesentlichen rechtwinklig und geradlinig angeordnet.

Figur 4 zeigt eine Anwendungsmöglichkeit des Dichtungsprofils nach Figur 3, wobei hier das Dichtungsprofil als Anschlagprofil 5a, 5b oder 5c verwendet werden kann, wodurch ein frei beweglicher Rahmen 2 gegenüber einem fixierten Rahmen 3 abgedichtet werden kann. Hier ist das Dichtungsprofil im entspannten Zustand gezeigt, wobei die Dichtungslippe 13 im "geschlossenen" nicht gezeigten Zustand zusammengepreßt wird und entsprechend den vorhergehenden Ausführungen nach einer Seite hin einknickt.

Figur 5 zeigt gemäß Figur 4 einen anderen Einsatzzweck des Dichtungsprofils, wobei hier ein Einsatz im Verglasungsbereich vorgesehen ist. Das Dichtungsprofil 4, welches im Rahmen 2 gehalten wird, dichtet hier eine Fensterscheibe 1 ab. Auch hier ist das Dichtungsprofil im entspannten Zustand dargestellt.

Im übrigen entnimmt der Fachmann den Zeichnungen ohne weiteres weitere Details, ohne daß diese hier herauszustellen sind.

Für die Dichtung wird bevorzugt EPDM einer Shore-A-Härte zwischen 30 und 80 verwendet.

Ein weiterer Vorteil der erfindungsgemäßen Dichtung besteht darin, daß sie leicht und ohne für die Abdichtung nachteiligen Faltenwurf auch um Ecken mit z.B. 90° Richtungsänderung umgelenkt werden kann.

## Patentansprüche

1. Profilierte Verglasungs- und Anschlag-Kombinationsdichtung aus insbesondere gummielastischem bzw. elastomerem Material für Fenster, Türen oder dergleichen Bauteile zur Abdichtung zwischen der Verglasung oder entsprechender scheibenförmiger Einsätze und dem Fenstero. dergl. -Flügel einerseits und zwischen diesem Flügel und dem ortsfesten Rahmen andererseits, mit einem Basisteil (10) und mit mindestens einer nach einer Seite des Basisteils (10) abstehenden und einen Hohlraum (12) bildenden Dichtlippe (13),
**dadurch gekennzeichnet,**
**daß** die Dichtlippe (13) einen durch den Basisteil (10) sowie mindestens zwei Schenkel der Dichtlippe (13) abgeschlossenen im wesentlichen rechtwinkligen dreieckförmigen Hohlraum (12) aufweist, bei der einer der den Hohlraum (12) abschließenden Schenkel der Dichtlippe (13) im wesentlichen rechtwinklig vom Basisteil (10) absteht und ein anderer Schenkel der Dichtlippe (13) einen spitzen Winkel zum Basisteil (10) aufweist, und daß die Dichtlippe (13) am vom Basisteil (10) abgewandten Ende des rechtwinklig von diesem abstehenden Schenkels eine Sollknickstelle (15) aufweist, so daß die Dichtlippe (13) beim Anpressen eines Bauteils im zusammengedrückten Zustand nach der dem spitzwinkligen Schenkel der Dichtlippe (13) abgewandten Seite nach außen knickt, so daß eine wasserabweisende Schräge entsteht.

2. Dichtung nach Anspruch 1,
**dadurch gekennzeichnet,**
**daß** die Dichtlippe (13) an der dem Basisteil (10) abgewandten Seite einen angeformten Dichtungsschenkel (14) aufweist.

3. Dichtung nach Anspruch 2,
**dadurch gekennzeichnet,**
**daß** der Dichtungsschenkel (14) zwei frei endende Schenkelarme (14a, 14b) aufweist, die im stumpfen Winkel von der Dichtlippe (13) abstehen.

4. Dichtung nach Anspruch 2 oder 3,
**dadurch gekennzeichnet,**
**daß** der Dichtungsschenkel (14) im wesentlichen bogenförmig geformt ist.

5. Dichtung nach Ansprüche 3 oder 4,
**dadurch gekennzeichnet,**
**daß** ein in Richtung zur Symmetrieachse eines Ankerfußes (11) gerichteter, frei endender Schenkelarm (14a) wesentlich länger als der andere Schenkel (14b) ist.

6. Dichtung nach einem der Ansprüche 3-5,
**dadurch gekennzeichnet,**
**daß** ein entgegengesetzter zur Symmetrieachse eines Ankerfußes (11) gerichteter frei endender Schenkelarm (14b) als Wasserabweisnase für Verglasungsbereiche geformt ist.

7. Dichtung nach einem der vorhergehenden Ansprüche,
**dadurch gekennzeichnet,**
**daß** die den Hohlraum (12) abschließenden Schenkel der Dichtlippe (13) und der Basisteil (10) eine im wesentlichen gleiche Wandstärke aufweisen.

8. Dichtung nach einem der vorhergehenden Ansprüche,
**dadurch gekennzeichnet,**
**daß** die Dichtlippe (13) sowie der angeformte Dichtungsschenkel (14) im zusammengedrückten Zustand im Verglasungsbereich eine Höhe (H) von mindestens 2,5 mm aufweisen.

9. Dichtung nach einem der vorhergehenden Ansprüche,
**dadurch gekennzeichnet,**
**daß** die Dichtlippe (13) durch den Hohlraum (12) derart elastisch verformbar ist, daß sie im Anschlagdichtbereich innerhalb einer Höhe (H) zwischen 2,5 und 10 mm zuverlässig abdichtet.

10. Dichtung nach einem der vorhergehenden Ansprüche,
**dadurch gekennzeichnet,**
**daß** für die Dichtung EPDM mit einer Shore-A-Härte zwischen 30 und 80 verwendet wird.

## Claims

1. Profiled glazing and rabbet combination seal made specifically of an elastic or elastomer material for windows, door or similar parts of a building, for forming a seal between the pane or corresponding plate-shaped inserts and the leaf or similar element of the window, on the one hand, and between this leaf and the stationary frame, on the other hand,
comprising a base section (10) and at least one sealing lip (13) projecting to one side of said base section (10) and forming a cavity (12),
**characterised in**
**that** said sealing lip (13) presents a substantially right-angled triangular cavity (12) enclosed by said base section (10) as well as at least two branches of said sealing lip (13), wherein one of said branches of said sealing lip (13), that encloses said cavity (12), projects from said base section (13) substantially at a right angle and another branch of said sealing lip (13) forms an acute angle relative to said base section (10), and that said sealing lip (13) presents a point rated for bending (15) at the end opposite said base section (10) of said branch projecting therefrom at a right angle, such that when a structural element in compressed condition is pressed against it, said sealing lip (13) will bend outwards towards that side opposite the acute-angled branch of said sealing lip (13) so as to form a water-proofing inclination.

2. Seal according to Claim 1,
**characterised in**
**that** said sealing lip (13) comprises an integrally formed sealing branch (14) on the side opposite said base section (10).

3. Seal according to Claim 2,
**characterised in**
**that** said sealing branch (14) presents two branch legs (14a, 14b) ending free, that project from said sealing lip (13) at an obtuse angle.

4. Seal according to Claim 2 or 3,
**characterised in**
**that** said sealing branch (14) presents a substantially bow-shaped configuration.

5. Seal according to the Claims 3 or 4,
**characterised in**
**that** a freely ending branch leg (14a) directed in a direction towards the axis of symmetry of an anchoring base (11) is substantially longer than the other leg (14b).

6. Seal according to any of the Claims 3 to 5,
**characterised in**
**that** an opposite freely ending branch leg (14b), that is directed in a direction towards the axis of symmetry of an anchoring base (11) is shaped to constitute a water-proofing projection for glazing areas.

7. Seal according to any of the preceding Claims,
**characterised in**
**that** the legs of said sealing lip (13), which enclose said cavity (12), and said base section (10) present a substantially equal wall thickness.

8. Seal according to any of the preceding Claims,
**characterised in**
**that** in the compressed condition in the glazing section, said sealing lip (13) as well as said integrally formed sealing branch (14) present a height (H) of at least 2.5 mm.

9. Seal according to any of the preceding Claims,
**characterised in**
**that** said sealing lip (13) is resiliently plastic by said cavity (12) in such a way that it provides a reliable seal in the rabbet-sealing region within a height (H) between 2.5 and 10 mm.

10. Seal according to any of the preceding Claims,
**characterised in**
**that** EPDM material with a Shore-A hardness between 30 and 80 is used for the seal.

## Revendications

1. Joint d'étanchéité en profil en combinaison de vitrage et feuillure ou de battée, fait en particulier d'un matériau élastique ou élastomère pour des fenêtres, portes ou éléments de construction similaires, pour la formation d'un joint d'étanchéité entre la vitre ou des inserts correspondants sous forme de plaque et le battant ou élément similaire de la fenêtre, d'un côté, et entre ce battant et le châssis fixe, d'autre côté,
comprenant une partie de base (10) et au moins une lèvre d'étanchéité (13) qui fait saillie d'un côté de ladite partie de base (10) et définit un creux (12),
**caractérisé en ce**
**que** ladite lèvre d'étanchéité (13) présente un creux triangulaire, essentiellement à angles droits (12), renfermé par ladite partie de base (10) ainsi que par au moins deux branches de ladite lèvre d'étanchéité (13), dans laquelle une desdites branches de ladite lèvre d'étanchéité (13), qui renferme ledit creux (12), fait saillie de ladite partie de base (13) essentiellement à un angle droit, pendant qu'une autre branche de ladite lèvre d'étanchéité (13) s'étend à un angle aigu relatif à ladite partie de base (10), et en ce que ladite lèvre d'étanchéité (13) présente un point destiné au flambage (15) à l'extrémité opposée à
ladite partie de base (10) de ladite branche en saillie à un angle droit, de façon que, quand un tel élément de construction en état comprimé est pressé contre elle, ladite lèvre d'étanchéité (13) s'infléchit à l'extérieur vers le côté opposé à ladite branche à angle aigu de ladite lèvre d'étanchéité (13), en formant une inclinaison à repousser de l'eau.

2. Joint d'étanchéité selon la revendication 1,
**caractérisé en ce**
**que** ladite lèvre d'étanchéité (13) comprend une branche du joint (14) formée de façon intégrale du côté opposé à ladite partie de base (10).

3. Joint d'étanchéité selon la revendication 2,
**caractérisé en ce**
**que** ladite branche du joint (14) présente deux bras de branche (14a, 14b) à bout libre, qui font saillie de ladite lèvre d'étanchéité (13) à un angle obtus.

4. Joint d'étanchéité selon la revendication 2 ou 3,
**caractérisé en ce**
**que** ladite branche du joint (14) présente une forme essentiellement en arc.

5. Joint d'étanchéité selon les revendications 3 ou 4,
**caractérisé en ce**
**qu'**un bras de branche à bout libre (14a), qui est dirigé en une direction vers l'axe de symétrie d'une base d'ancrage (11), est essentiellement plus long que l'autre bras (14b).

6. Joint d'étanchéité selon une quelconque des revendications 3 à 5,
**caractérisé en ce**
**qu'**un bras de branche opposé à bout libre (14b), qui est dirigé en une direction vers l'axe de symétrie d'une base d'ancrage (11), est configuré de façon à former un ergot repousseur de l'eau pour des zones de vitrage.

7. Joint d'étanchéité selon une quelconque des revendications précédentes,
**caractérisé en ce**
**que** lesdits bras de ladite lèvre d'étanchéité (13), qui renferment ledit creux (12), et ladite partie de base (10) présentent une épaisseur de paroi essentiellement égale.

8. Joint d'étanchéité selon une quelconque des revendications précédentes,
**caractérisé en ce**
**qu'**en état comprimé dans la zone de vitrage, ladite lèvre d'étanchéité (13) ainsi que ladite branche du joint formée de façon intégrale (14) ont une hauteur d'au moins 2,5 mm.

9. Joint d'étanchéité selon une quelconque des revendications précédentes,
**caractérisé en ce**
**que** ladite lèvre d'étanchéité (13) est apte à être déformée, de manière élastique, par ledit creux (12) d'une façon, qu'elle fournisse un joint fiable dans la zone de joint de la feuillure ou battée à l'intérieur d'une hauteur (H) entre 2,5 et 10 mm.

10. Joint d'étanchéité selon une quelconque des revendications précédentes,
**caractérisé en ce**
**qu'**un matériau du type EPDM d'une dureté Shore-A entre 30 et 80 est utilisé pour le joint d'étanchéité.
